# FASCICULE DE BREVET EUROPEEN

(11) **EP 1 725 997 B1**
(45) Date de publication et mention de la délivrance du brevet: **08.08.2007**
(21) Numéro de dépôt: 04714821.8
(22) Date de dépôt: 26.02.2004
(51) Int. Cl.: G08B 13/14

(54) **SYSTÈME D'ALARME PAR DÉTECTION DES MOUVEMENTS DE L'OBJECT SECURISÉ**
ALARMVORRICHTUNG DURCH ERFASSUNG DER BEWEGUNGEN DES GESICHERTEN GEGENSTANDES
WARNING SYSTEM THROUGH DETECTION OF MOVEMENTS OF PROTECTED OBJECT

(43) Date de publication de la demande: 29.11.2006
(73) Titulaire: Barbarie, Yves, 75016 Paris (FR); Bru, Michel Pierre, 75019 Paris (FR)
(72) Inventeur: BARBARIE, Yves, F-75016 Paris (FR)
(86) Numéro de dépôt international: PCT/FR2004/000438
(87) Numéro de publication internationale: WO 2005/093677

(56) Documents cités:
- DE-U- 9 411 934
- FR-A- 2 777 680

## Description

Cette invention est du domaine des avertisseurs personnels par détection de mouvements et de vibrations et plus particulièrement de la catégorie des alarmes portatives pour la protection ponctuelle ou permanente des biens personnels de l'individu, d'espace de vie et d'objets nécessitant dans certaines circonstances une sécurité d'appoint.

Les accessoires proposés sur le marché pour la protection d'objets d'usage personnels (sacs à main, mallettes, ordinateurs) et les équipements plus élaborés, développés pour la surveillance des espaces immobiliers et certains appareils ou ameublements dans les espaces publics l'ont été en s'inspirant des systèmes fixes plus complexes utilisés depuis déjà longtemps et qui font appel à un groupe d'alimentation en électricité lourd, embarqué ou dépendant du service public. Tout en reconnaissant les avancées réalisées ces dernières années autour des systèmes compacts et particulièrement ceux visant la protection des objets personnels, il n'en demeure pas moins que ceux-ci restent encombrants par leur forme, leur fonctionnement et parfois même par leur technique de mise en marche. Quant aux systèmes plus lourds s'adressant à des objets plus imposants ou des espaces importants, ils ont peu changé bien que sensiblement allégés (Nous faisons évidemment exception ici des antivols autos gérés par GPS qui s'écartent des techniques que nous comparons ici).

Le but de ces systèmes est le même : déclencher une alarme lorsqu'un intru entre dans un espace privé pour cambrioler le propriétaire des lieux ou qu'un malfaiteurcherche à s'emparer d'un objet. Pourtant, la solution apportée par plusieurs des systèmes est souvent médiocre et limitée, la négligence de certains aspects de sécurité des ensembles proposés, présentant des inconvénients qui n'incitent guère l'individu à vouloir mieux protéger ses biens, son entourage et ses déplacements au quotidien.

Par exemple, l'un des systèmes de protection personnelle pour sac à main déclenche l'alarme en retirant une tige du boîtier-alarme qui rétablit le circuit électronique d'alimentation en énergie lorsque le vandale s'empare de l'objet porté par la victime. La faiblesse de ce système a deux volets; d'une part, le cri strident qui provient du boitier caché dans le sac ne peut s'arrêter que lorsque la tige ou la goupille retenue par une ficelle à la personne qui portait l'objet, est remis dans son emplacement initial; et d'autre part, il suffit au vandale temporairement pris au piège de retirer du sac le boitier facilement repérable par sa taille pour s'éloigner prestement avec son butin tandis que l'alarme continue à semer la panique chez les gens qui n'arrive plus à repérer le malfaiteur et parfois même la victime.

Un second système portatif qui sert à détecter le moindre mouvement de l'objet dans lequel il est placé a le désavantage de ne pouvoir s'activer que si le circuit d'alimentation embarqué a préalablement été actionné par un interrupteur de type quelconque : clé, bouton, etc. Pour assurer une constante protection, ce système doit donc être activé en tout temps à savoir jusqu'à l'épuisement de ses piles. Et comme une urgence de ce type ne peut être prévue avec certitude... Lorsqu'un mouvement se produit, ce système qui fonctionne à partir d'un détecteur à bille placé dans un petit tube bipôlaire, déclenche l'alarme intégrée à l'ensemble placé dans ou attaché à l'objet si les piles ont toujours de l'énergie en réserve. Le comportement du vandale sera presqu'identique à l'exemple précédant en sectionnant la courroie liant le boîtier de sécurité au bagage laissant derrière lui l'alarme qui s'épuise ou que la victime pourra seul neutraliser.

Les interrupteurs à mercure sont très semblables par leur fonctionnement à l'interrupteur à bille mais leur contact positif et stable est plus facile à gérer. Ainsi, moins sensible à l'oxidation, ces composants dits mouillés se prêtent pourtant davantage au modification d'angle (Les composants à mercure sont depuis prohibés). Quant à l'interrupteur à aimant, celui-ci convient de préférence an rapprochement ou à l'écartement entre deux parties d'un tout qu'à la détection du mouvement en résultant. Ce type de composant a aussi l'inconvénient de requérir en complément la présence d'un accessoire aimanté qui attire ou repousse les mini-lamelles de contact qui présente le désavantage de pouvoir, une fois localisé, être assez facilement neutralisées.

Mise à part les systèmes de détection de mouvement par infrarouge (ou déplacement d'air), à l'intérieur d'un espace déterminé (ce qui ne nous concerne pas ici, la protection devant être directement porté par l'objet protégé), il existe ces réseaux de protection fixes s'alimentant à partir d'un même circuit électrique utilisé pour protéger toutes les ouvertures d'un bâtiment ou d'un véhicule. Le problème de ces systèmes pourtant très performants et particulièrement dissuasifs est que justement tous les points de protection n'ont généralement qu'un seul point d'alimentation en énergie. Dans ce cas, il suffit à l'intru de trouver la source d'énergie et tous les points de protection deviennent accessibles. Ces systèmes de sécurité malgré l'allègement progressif de leur structure ne peuvent répondre aux besoins de protection très ponctuels de l'individu appelé à se déplacer fréquemment.

Tous ces systèmes présentement disponibles sont par conséquent fort dépendant en énergie, manquent d'autonomie et bien que plus compacts sont toujours encombrants et d'un fonctionnement généralement complexe ou trop élémentaire et en fin de compte peu versatile.

Des dispositifs d'alarme avec détecteur de mouvement, respectivement pour objets portables et pour vélos, sont connus de DE 9 411 394 U et FR 2 777 680.

Notre invention propose une système de sécurité miniaturisé, très léger, complètement autonome, sans limite et restriction dues au type de détecteurs utilisés, à économie d'énergie maximale, sans contrainte de fonctionnalité à cause de ses facultés d'adaptabilité, à multi-usages et simple d'utilisation.

Notre invention se veut un concept nouveau d'une portabilité exceptionnelle, sans contrainte dans le positionnement du détecteur de mouvement, une fonctionnalité unique qui rend le système indétectable et capable de s'adapter facilement aux différentes situations auxquelles répondent les systèmes décrits plus haut.

Notre intention en développant cet équipement était de rendre ce type de protection accessible à tous là où une protection dissuasive, ponctuelle ou permanente est requise pour un objet, un espace de vie ou une personne.

Le système que nous proposons cherche à sécuriser l'individu et ses biens personnels mais également à dissuader intru pris sur le fait le laissant s'éloigner discrètement en abandonnant son projet sans autre effet pour la victime. Il cherche aussi à surveiller son espace de vie permanent ou temporaire ainsi que les objets personnels qui lui tiennent à coeur allant des documents importants aux équipements qui animent son quotidien tels la bicyclette en passant par le simple portefeuille. D'une adaptabilité, d'une durabilité et d'une solidité exceptionnelle, notre invention peut aussi répondre à des besoins spécifiques à l'environnement institutionnel et industriel.

La résolution de la problématique soulevée est atteinte grâce au système selon la revendication 1.

Pour mettre à la disposition de la population un système d'alarme multi-usages, l'ensemble détecteur/avertisseur devait être miniaturisé au point d'être plus ou moins de la taille d'une carte de crédit ou de forme spécialement adaptée aux contours de l'objet à sécuriser, pouvoir s'adapter à toutes circonstances pouvant de façon soudaine menacer la tranquillité et la sécurité de la personne et de sa propriété, se fixer facilement sur tout objet que l'on souhaite sécuriser, contenir un circuit de fonctionnement capable d'assurer une durée de vie exceptionnellement aux piles alimentant le système et offrir différents niveaux de détection pouvant convenir aux besoins de protection les plus divers.

Ce système devait de plus être complété par un émetteur/récepteur à fréquence radio codée exclusive à chaque unité pour l'activation et la désactivation du détecteur sélectionné à partir d'une télécommande.

En position d'attente active, le système de protection devait avoir la qualité de pouvoir rester inerte pendant de longues périodes de temps, sans possibilité de repérage électronique, sans consommer d'énergie mais sur simple détection d'un mouvement de l'objet protégé, le circuit devait aussitôt déclencher le piezo intégré qui aurait la capacité de s'interrompre quelques secondes après si aucune nouvelle vibration n'était perçue par le détecteur. Autrement, l'alarme aurait la particularité de se réenclencher de façon consécutive jusqu'à l'arrêt des vibrations. A partir de la télécommande le propriétaire aurait la possibilité s'il le jugeait nécessaire, d'activer en continu l'alarme placée sur l'objet subtilisé afin de suivre ou de faire suivre le voleur à la trace et pour repérer l'objet abandonné dans la poursuite. (Cette dernière caractéristique requerrait un transceiver avec scrutateur de réception d'on-despour être prêt à réagir aux ordres de la télécommande. Autrement, le circuit qui fait partie de notre invention devait exclure le scrutatuer qui a le désavantage d'être une nuisance dans certains environnements (par exemple, les hôpitaux) et pour certains individus dont la condition physique est sensible aux émissions d'ondes radio (par exemple, les patients souffrant d'arythmie cardiaque et ceux devant porter un Pacemaker).

Assez petit pour être transporté sans encombrement au fond d'une poche et assez bruyant pour être entendu de loin, ce système de protection qu'est notre invention cherche à résoudre le souci quotidien des plagistes, des vacanciers inattentifs, des voyageurs pressés et de tout individu ayant soudainement besoin d'une protection ponctuelle pour sa personne, ses biens et même sa propriété.

L'originalité de l'ensemble de protection qu'est notre invention tient entre autres aux caractéristiques du composant intégré au système et qui sur détection d'une vibration, complète un des circuits électroniques de l'ensemble de protection, ce qui engage aussitôt le fonctionnement des éléments principaux et selon le protocole des commandes préprogrammées, déclenche l'alarme.

La puce préprogrammée captent et retient les ordres reçus de la télécommande par l'entremise du récepteur radio commandé.

Le système de protection se met en position d'attente de mouvement à partir de la télécommande et selon le type de détecteur sélectionné : mode (a) grande sensibilité; (b) sensibilité réduite; (c) protection sac à main et portefeuille.

Durant l'attente d'une vibration, toute activité électronique est stoppée ce qui assure une durée maximale des piles et rend indétectable le système de surveillance si le récepteur est sans scrutateur d'ondes. L'alimentation en énergie se fait uniquement pendant la durée de fonctionnement des circuits de commandes de l'unité.

Selon le type de radio commande utilisé, la mise en marche du système est automatique avec le transceiver avec scrutateur d'ondes ou requiert une légère secousse de l'objet contenant le détecteur si le récepteur radio commandé est sans scrutateur d'ondes.

### Selon des modes particuliers de réalisation:

La présente invention est un système qui pour répondre au protocole de la démarche descriptive (voir la figure 1) prend ici la taille d'une carte de crédit sous forme d'une mince plaquette (1) faite d'un matériel composite très résistant et hermétique qui retient sous scellé deux piles puissantes de format montre-bracelet (2 - 3), un piezo de taille correspondant à résonance élevée (4), trois unités de détection (5 - 6 - 7), un capteur de vibration pour l'activation du circuit de mise en marche (8), une micropuce préprogrammée ( 9) intégrée au circuit imprimé (10) reliant tous les composants entre eux et un bouton interrupteur manuel (11). Auxquels s'ajoutent, un récepteur d'ondes radio fonctionnel à bonne distance (12) qui sert de lien avec la télécommande porte-clé fait d'un matériel composite très résistant (18) complètement étanche et qui comprend les éléments de base suivants: une pile longue durée (14), un émetteur à radio commande (13) et trois boutons pressions (15-16 -17) correspondant aux détecteurs A, B et C de la plaquette (1) et un bouton pression STOP pour la désactivation du système de sécurité sans besoin d'accès au détecteur/alarme dissimulé.

La dimension réduite de l'ensemble et les facilités d'attaches permettent d'utiliser ce détecteur dans toutes les situations où la sécurité d'un objet ou d'une personne peut être remise en cause. L'usage du système est de longue durée, sans entretien, ne requiert aucun changement de piles et la technique de montage et de moulage assure l'étanchéité des deux unités, à savoir la plaquette et particulièrement la télécommande.

Comme cet ensemble de protection miniaturisé est complètement autonome à savoir qu'il n'est dépendant d'aucun système ou réseau intermédiaire et qu'il est capable de répondre à des niveaux de sensibilité variables, celui-ci peut se prêter aux besoins les plus divers.

Ainsi cette petite plaquette toute discrète renfermant tous les composants qui sont à l'origine de notre invention peut, par exemple, sécuriser les bagages du voyageur et les sacs de plages que l'on laissent sans surveillance le tems d'une baignade. Cette même plaquette peut plus tard se retrouver dans le sac à main de madame ou le portefeuille de monsieur en sélectionnant le détecteur approprié. A l'hôtel et encore sur simple modification de la sensibilité, la même plaquette peut être posée là où la sécurité semble réduite (fenêtre trop facilement accessible par l'extérieur, porte sans véritable serrure, etc). Ce système peut également être utile chez soi lorsque l'on souhaite laisser une porte ou une fenêtre entr'ouverte ou laisser au système la tache de surveiller une partie de la maison. Ce système qu'est notre invention peut même servir à protéger pendant une très longue période un document scellé placé dans un coffre-fort personnel.

Notre invention peut protéger les objets lourds ou encombrants laissés à l'extérieur de la maison en fixant tout simplement la plaquette de détection de mouvement sur l'article ( ameublements de jardin, barbecue, etc.) le détecteur/alarme peut également être fixé sur une bicyclette ou une mobylette, des skis, le coffre de voiture, l'autoradio ...

Enfin ce système peut aussi être d'utilité publique pour la protection discrète des objets d'arts et de cultes. Les hôpitaux et autres institutions peuvent aussi profiter de ce système autonome pour gérer l'accès à certaines armoires, cabinets et frigos interdits sans autorisation.

Notre invention est la solution à la problématique des systèmes trop encombrants, trop restrictifs et dépendants. Une ou plusieurs plaquettes rivetées aux bons endroits suffisent à dissuader l'intru sinon à le piéger.

Les figures annexés qui illustrent l'invention :
La figure I illustre ce qu'est la forme et la composition structurelle et électronique de notre invention.
Les figures 2 à 8 sont une représentation de l'essentiel de la fonctionnalité des circuits électroniques qui gèrent et font la particularité de l'invention illustrée dans la figure 1.

La figure 2 'Système OFF' présente sommairement la configuration du circuit électronique tel qu'il se présente lorsqu'il est totalement neutralisée, donc rn position OFF. Les portes (ou les aiguillages contrôlées par la micropuce préprogrammée) 4-5-6 des détecteurs A, B et C sont ouvertes tandis que les portes directionnelles (7, 3, 8 et 1) des différents circuits susceptibles d'être empruntés sont en position de complétion possible de réseaux. Seul la porte 2 se fermant également à la fermeture du détecteur éventuellement sélectionnée (4, 5 ou 6) reste ouverte.

La figure 3 'Système ON' montre dans un premier temps la porte 8 fermée et aiguillonnée en direction du capteur, ce qui rend possible, en secouant très légèrement l'ensemble, la complétion du circuit contenant le "capteur de mise marche" et la porte 1. Ce contact qui engage l'alimentation en énergie, permet alors à la micropuce de modifier en quelques centièmes de secondes, le parcours du circuit en ouvrant la porte 8 et en redirigeant le tracé directement vers la porte 1 en évitant ou contournant le capteur ayant servi à la mise en marche. Ce changement assure alors pendant quelques secondes une almentation énergétique continue du circuit contenant en outre le récepteur radio commandé (ainsi 8 + * +1 > devient 8 + 1). Ce circuit activé permet alors pendant quelques secondes à la télécommande (Figure 4) d'émettre la fréquence codée du détecteur souhaité. (Comme exemple, le détecteur A correspondant à la porte 4 est utilisée dans la figure 5). Le circuit des portes 8 et 1 est abansonné et laisse alors place au circuit des portes 4 - 3 - 2 . Le détecteur A est aussitôt activé (Figure 5 'Système alarme en attente'). Les autres détecteurs correspondant aux portes 5 et 6 si choisie, ne modifient en rien le tracé 3 - 2 qui reste constant.

Dès la détection d'un mouvement ou d'une vibration, le capteur A (exemple utilisé) complète le circuit 4 - 3 - 2, qui aussitôt se modifie en contournant le détecteur A et passe au circuit 4-2 pour déclencher, pendant une durée prédéterminées par la micropuce, le piezo qui donne l'alarme (Figure 6 'Système alarme activée quelques secondes'). Si aucune vibration n'est par la suite perçue, la micropuce redonne au détecteur A son circuit initiale à savoir sa position d'attente en redonnant la position de base à la porte 3 pour rétablir le circuit d'attente 4-3-2 (Figure 7 Système - alarme de retour en attente').

La mise de l'alarme en mode continu ne change pas le tracé électronique en cours mais doit se faire alors que l'alarme est en activité en appuyant plus longuement sur le bouton de la télécommande correspondant au détecteur activé. C'est la micropuce qui capte le message de la télécommande, enregistre et interprète la requête en modifiant la durée d'activation de l'alarme.

Pour arrêter l'alarme et revenir au circuit de base partiellement neutralisé (Figure 8 'Système ON'), le bouton STOP de la télécommande (8 - Fig. 1) doit être enfoncer quelques secondes. La micropuce en captant par l'entremise du récepteur, la fréquence radio codée du bouton ouvre toutes les portes des différents circuits électroniques neutralisant ainsi les différents détecteurs A-B-C, ne gardant fermées que les portes 8 et 1 et laissant le 'capteur de mise en marche' en position pour recréer le circuit 8 -1 (Figure 3' Système ON') et donner la possibilité à la télécommande (Figures 4 et 5) de réactiver le système de protection qu'est notre invention.

Le circuit ne nécessite peu de changement de tracé s'il est décidé d'élargir la capacité de de détection en donnant au système la qualité de capter à distance l'objet volée. Cette capacité signifie néanmoins l'utilisation d'un transceiver à radio commande qui doit pouvoir émettre à période rapprochée, un signal de reconnaissance pour lui permettre de scruter toute commande provenant de la télécommande sans que la plaquette fixé à l'objet volé n'ait besoin d'être bousculée pour réactiver à distance le circuit de l'un ou l'autre des détecteurs (A-B-C) intégrés à la plaquette. La seule différence apportée au circuit de base est que le 'capteur de mise en marche' (*) est retiré du circuit ainsi que la porte 8 pour un tracé sans coupure (Figure 8' Système ON'- voir porte 8 et le 'capteur' qui sont mis en relief) alors que le transceiver des plaquettes de détection de mouvements viennent avec scrutateur de réception d'ondes.

### Comment fonctionne l'invention

Avant de placer la plaquette (1 - Fig.1) contenant le système de détection sur ou dans l'objet que l'on souhaite protéger, il faut dans une premier temps mettre le système en état de fonctionner (Fig. 2 «Système OFF' porte 8-1 de la Fig. 2) en donnant au bouton manuel (11) la position ON (Fig.3). Une fois cette étape accomplie, on peut alors fixer ou dissimuler la plaquette (1), dont le système est partiellement neutralisé, à ou dans l'objet que l'on souhaite sécuriser. Le circuit de la plaquette sans ou avec 'capteur de mise en marche' (*) peut rester dans la position de mise en marche sans craindre un enclenchement inopportun de l'alarme aussi longtemps que l'on ne souhaite pas faire appel à celle-ci (Fig. 3 'Système ON' - porte 8 et 1; voir aussi 8 - Fig. 1). Ce circuit bien qu'actionné en partie permet tant qu'il n'y a pas de commande émise par la télécommande, la mise en place en toute tranquillité de la plaquette sur l'objet à protéger. Cela fait, notre invention peut en un instant mettre le système de protection en phase 'surveillance' à partir de la télécommande sans devoir accéder à la plaquette maintenant discrètement en position. Cela est rendu possible par le capteur de mise en marche qui fonctionne comme les autres détecteurs utilisés dans notre invention en faisant entrer en contact une extrémité du composant le temps d'un bref instant suffisamment pour compléter le circuit, de ce système de sécurité qui se veut d'abord dissuasif. L'alimentation assurée, la sélection d'un détecteur à partir d'un bouton de la télécommande peut alors se faire dans les quelques secondes d'émissions radio disponibles ce qui place aussitôt le détecteur xsélectionné en position de mise en attente. Cette seconde phase en utilisant la télécommande ne se fait que lorsqu'un besoin de protection se fait sentir (ex. Fig 3-4-5). Ainsi grâce à ce circuit spécifique, aucune manipulation malplacé devient évidente lorsqu'une urgence nécessite une protection discrète mais immédiate. Le système de détection est armé en toute discrétion (mis à part un léger beep injdicatif) souvent à l'insu des malfaiteurs potentiels en secouant d'abord légèrement l'objet potentiellement menacé et en sélectionnant ensuite le détecteur à partir de la télécommande (Fig.4) .

Si l'objet à sécuriser n'est pas déjà en mouvement, la complétion du circuit se fait donc en secouant très légèrement l'objet auquel est joint la plaquette qui contient l'ensemble des mécanismes de détection. Cette secousse anime le capteur de mise en marche ( 8 - Fig. 1 et Fig. 3-4) ce qui permet alors de compléter et d'activer pendant quelques secondes le circuit imprimé associant récepteur radio commandé, micropuce préprogrammée et pile d'alimentation secondaire (Fig. 3 - 'Système ON' portes 8 et 1). Le récepteur ainsi activé permet à l'émetteur de la télécommande (18 - Fig. 1 et Fig. 4) de communiquer avec la puce programmée (9 - Fig. 1) de la plaquette et d'activer , le mode de détection convenant le mieux à la situation (par ex. le détecteur A - Fig. 5 'Système - alarme en attente' porte 4-3-2) en pressant sur un des trois boutons 15-16-17 - Fig. 1). A partir de cet instant le mouvement subi par l'objet sécurisé sera transféré au détecteur de la plaquette habilité à le reconnaître (par ex. le détecteur A) qui complètera alors le circuit lié au piezo qui déclenchera l'alarme pendant quelques secondes (par ex. - Fig. 6 - 'Système - alarme activée quelques secs' portes 4-3-2 > 3-2) pour aussitôt se remettre en position d'attente de la prochaine vibration (Fig. 7 'Système d'alarme de retour en attente - portes 4-3-2).

Dans la position d'attente ou lorsque l'alarme (4) est déclenchée , il est de plus possible, dans un rayon raisonnable et, à partir de la télécommande, de placer l'alarme en mode continu. Il suffit pour cela de presser sur le bouton correspondant au détecteur déjà sélectionné (par exemple le bouton A de la télécommande, (Fig. 1 et Fig. 4) en direction de la plaquette. Pour l'arrêter, il suffira ensuite de presser sur le bouton STOP (18 - Fig. 1 et Fig. 4) de la télécommande ce qui, par la même occasion, désactive et neutralise partiellement tout le système de détection en le remettant au point de mise en marche (Fig. 8 - 'Système ON' - portes 3-2 > 8-1). Le système redevient alors disponbile sans plus, prêt à faire face tout discrètement à une nouvelle menace.

Le détecteur peut être laissé u point de mise en marche s'il doit éventuellement être réactivé dans un espace de temps plus ou moins court. Sinon, on stoppera totalement le système en accédant à la plaquette discrètement dissimulée en glissant le bouton manuel sur la position OFF (retour donc à la figure 2 'Système - OFF' portes 8-1 > 0).

La télécommande et les détecteurs du système répondant à des fréquences codées exclusives, l'unité (ou les unités) de protection associée(s) à la télécommande ne peut (peuvent) servir ou être déclenchée(s) par un équipement étranger à l'ensemble qui ne peut de plus vérifier si l'interception est valide qu'en provoquant le détecteur... Cette particularité devient encore plus évidente si le système de protection utilise un récepteur sans scrutateur de réception d'ondes.

Finalement, l'angle ou la position prise par la plaquette lorsque fixé sur l'objet à sécuriser n'a aucune importance puisque notre système de détection a la capacité d'être entièrement fonctionnelle et efficace peu importe l'emplacement ou le déplacement subi par l'objet, le détecteur étant actif sur un axe de 360°.

## Revendications

1. - Un système de protection portatif (1 et 18) à multi-usages fonctionnant par détection des mouvements ou des vibrations de l'objet sur lequel il (1) est fixé ou dans lequel il (1) est placé et qui comprend une alarme piezo (4), deux piles d'alimentation en énergie (2-3), une micropuce préprogrammée (9), trois détecteurs de mouvement (A,B,C ou 5,6,7) ayant des niveaux de sensibilités différents, un circuit imprimé (Fig. 2-3-5-6-7-8) lié à la fonctionnalité desdits détecteurs et composants respectifs, un émetteur et/ou récepteur à ou sans scrutateur de réception d'ondes (12), deux détecteurs sensibles au modification d'angle , un interrupteur externe manuel (11), le dit système complété par une télécommande (18) comprenant une pile d'alimentation, une micropuce préprogrammée (Fig. 4), un émetteur et/ou récepteur à ou sans scrutateur de réception d'ondes ((13) et des boutons à commandes directes (stop-15-16-17) apparaissant en relief à la surface du contenant hermétique (18) pour le contrôle à distance de chacun des trois détecteurs (5-6-7) de la plaquette-alarme (1) en les activant ou les désactivant, par l'émission (13) de fréquences codées.

2. - Un système de protection par détection du mouvement de l'objet protégé suivant la revendication 1, **caractérisé en ce que** le contenant (1) par son format exceptionnellement réduit, consistant en une fine plaquette de quelques millimètres d'épaisseur d'une dimension se rapprochant de celle d'une carte de crédit ou de plus petite taille ou de forme complexe adaptée au contour spécifique de l'objet et fait d'un matériel composite super résistant permet par sa dimension, sa facilité de transport et sa disponibilité immédiate, une protection discrète et efficace de certains articles, biens, mobiliers ou autres équipements personnels ou de propriété publique difficiles à sécuriser ou jusqu'alors sans possibilité de protection ponctuelle ou permanente.

3. - Un système de protection par détection du mouvement de l'objet protégé selon la revendication 1, **caractérisé par** un circuit électronique (Fig. 2-3-5-6-7-8) dont le tracé rendu possible par la fonctionnalité particulière du type de détecteurs utilisés (5-6-7 et 8) est composé d'une série de portes ou d'aiguillages (Fig. 2-3, 5-8- portes 1 à 8) qui permettent,
- l'activation ou la coupure des circuits (Fig. 2-3-5-6-7-8) dès que la commande émise par l'émetteur (13) de la télécommande (18) a été réceptionnée interprétée, transposée et appliquée par la micropuce (9) au système pour assurer en tout temps
- une économie maximale des piles,
- une indétectabilité du module,
ce qui permet
- la capacité d'une remise automatique du système en position d'attente de nouvelles vibrations si l'alarme (4) est en mode dissuasif (Fig. 5-6) et
- l'utilisation du système dans les endroits et contextes sensibles aux fréquences radios si le récepteur (12) est sans scrutateur de réception d'ondes,
- l'utilisation du système pour retracer l'objet abandonné ou caché par le voleur en fuite si le transceiver (12 et 13) est avec scrutateur de réception d'ondes.

4. - Un système de protection par détection du mouvement de l'objet protégé suivant la revendication 3 **caractérisé en ce qu'**après une légère secousse préalable de l'ensemble (1) si l'émetteur/récepteur intégré (12) fonctionne sans scrutation d'ondes, le circuit électronique (Fig. 1-2-3) permet, à partir de la télécommande (18 et Fig. 4) et sans avoir à se reporter physiquement à l'ensemble fixé sur ou placé dans l'objet qu'il protège, de mettre le système en marche pour sélectionner le détecteur approprié et par la même occasion mettre l'alarme en position d'attente ou sinon de neutraliser en partie le fonctionnement de l'ensemble, en coupant aussitôt le contact avec les piles (2-3) pour assurer une économie maximale du système d'alimentation et une fonctionnalité de longue durée à l'ensemble.

5. - Un système de protection par détection du mouvement de l'objet protégé suivant la revendication 4 **caractérisé en ce qu'**il comprend un bouton manuel externe d'interruption totale du système (1) qui ne peut être mis en position d'arrêt véritable que s'il y a eu au préalable neutralisation partielle du détecteur activé et par cela du circuit (Fig. 6-7-8), à partir de la télécommande (18 et Fig. 4) rendant autrement inefficace et inutile toute manipulation de l'interrupteur manuel par l'intru si celui-ci peut y accéder.

6. - Un système de protection par détection du mouvement de l'objet protégé **caractérisé** suivant la revendication 1, en ce qu'il comprend une détection complémentaires effectuée par des interrupteurs à bille qui surveillent le pivotement de l'objet, permettant un usage normale malgré la détection de vibrations par le système (détecteur C dans Fig. 2) et qui entrâinent autrement par détection d'un mouvement trop brusque le déclenchement de l'alarme (4) stoppée uniquement par la télécommande (18).

7. - Un système de protection par détection du mouvement de l'objet protégé **caractérisé** suivant la revendication 1 par un capteur de vibration (8 et Fig. 3) qui en le secouant légèrement sert à compléter un premier circuit du système (1) pour permettre la mise en marche de celui-ci et permettre le temps de quelques secondes d'alimenter le circuit en énergie pour rendre le récepteur (12) disponible à recevoir l'émission d'une fréquence codée de la télécommande (18 et Fig. 4) et par la suite couper l'alimentation en énergie et laisser le système en veille indétectable (Fig. 5) et sans effet sur l'environnement.

8. - Un système de protection par détection du mouvement de l'objet protégé suivant la revendication 1 **caractérisé en ce que** le retrait du détecteur de mise en marche du circuit (8 et Fig. 3) énoncé dans la revendication 1 permet de remplacer le récepteur (12) par un transceiver avec scrutateur de réception d'ondes pour permettre de démarrer l'alarme du système à distance sans que le détecteur (8) ait capté au prealable une vibration (Fig. 4-5), cette modification permettant de retracer et de retrouver l'objet abandonné par le malfaiteur pendant sa fuite, caractéristique qui exclut par contre l'utilisation sans risque de ce mode à scrutation d'ondes dans les endroits et situations reconnus comme sensibles aux fréquences radios.

## Claims

1. - A portable multiple use protection system (1 and 18) functioning by the detection of movements or vibrations of the object to which it (1) is fixed or in which it (1) is placed and which includes a piezo alarm (4), two miniature power batteries (2-3), one preprogrammed microchip (9), three detectors (A,B,C ou 5,6,7) with different levels of sensitivity, a printed circuit (Fig. 2-3-5-6-7-8) linked to the functionalities of detectors and redpective components, a transceiver and/or receiver with or without frequency scanner (12), two angle detectors (1), an external manual switch (11), the said system completed by a remote control unit (18) comprising one power battery , one preprogrammed microchip (Fig. 4), a transceiver and/or receiver with or without frequency scanner ((13) and direct command buttons (stop-15-16-17) appearing in relief on the surface of the waterproof key chain format container (18) for the control at a distance of the threedeterctors (5-6-7) of the credit card size alarm plate (1) by activating or desactivating them by transmitting coded frequencies (13) .

2. - A protection system by detection of the movement of the protected object according to claim 1, **characterized** so as the container (1), by the exceptional reduction of its format, consisting of a thin plate a few millimiters thick and of a dimension close to that of a credit card and made of a resistant composite material, allows by its dimension, its portability and its immediate availability a discreet and efficient protection of certain articles, belongings, furniture or other types of equipments of personal or public property difficult to secure or up to now without the possibility of punctual or permanent protection.

3. - A protection system by detecting movement of the protected object according to claim 1, xharacterized by an electronic circuit (Fig. 2-3-5-6-7-8) which layout made possible by by the particular functionality of the type of detectors used (5-6-7 and 8) is composed of a srie of junctions and switches (Fig. 2-3, 5-8 - doors 1 to 8) which allows,
- activation or circuits' break (Fig. 2-3-5-6-7-8) as soon as the the command sent by the transmitter (13) of the remote control unit (18) has been received, interpreted, transposed and applied by the preprogrammed microchip (9) to the system to insure at all time,
- maximum battery economy,
- an undetectable protection unit,
that whch allows,
- the capacity to reinstate the dsystem to a standby position awaiting new vibrationsif the alarm (4) is in its diissuasive mode (Fig. 5-6) and
- the use of the system in locations and contexts sensitive to to radio frequencies if the receiver (12) is without a radio frequency scanner,
- the use of the system to trace back the object hidden or abandoned by the running away culprit thief if the the transceiver (12 et 13) comes with a radio frequency scanner.

4. - A protection system by detection of movement of the object ptotected according to claim 3 **characterized by** unit (1) which following a light shock if the transmitter/receiver (12) works without a frequency scanner allows the electroniccircuit (Fig. 1-2-3) from the remote control unit (18 et Fig. 4) and without need to physically access the unit fixed on or inside the so secured object to set the system to work in order to select the appropriate detector and at the same time set the alarm in a standby position or otherwise partially neutralize the functionality of the unit, by immediately breaking contact with the two batterries (2-3) to insure maximum economy of the power system and lon life to the ensemble.

5. - A protection system by detection of movement of the object ptotected according to claim 4 **characterized by** the fact that it comprises an external manual button bouton to sswitch off the entire system (1) which can not be put in a true OFF position inless there has been previously executed a partial neutralization of the activated detector and thus the circuit (Fig. 6-7-8), from the remote control unit (18 et Fig. 4) rendering otherwise inefficient and useless the manipulation of the manual switvch by the intruder if he so succeeds in reaching the credit sized plate alarm (1).

6. - A protection system by detection of movement of the object ptotected **characterized** according to claim 1, en as it comprises a complementary detection effectuated by metal balls switchers that supervise the swiveling action of the object, allowing a normal use even though initial vibrations have been detected by the system (detector C in Fig. 2) and which otherwise brihgs about by the detection of an abrupt vibration the setting off of the alarm (4) stopped solely by the intervention of the remote control unit (18).

7. - A protection system by detection of movement of the object ptotected **characterized** according to claim 1 by a vibration detector (8 and Fig. 3) which by shaking it slightly serves as to complete a first circuit of the system (1) to startup the unit and allowsa few seconds for the circuit to be energized and make the radio frequency receiver (12) available the transmission of a coded frequency from the remote control unit (18 and Fig. 4) and then cut the power and leave the system on standby undetectable (Fig. 5) and thus without consequence on the environment.

8. - A protection system by detection of movement of the object protected according to claim 1 **characterized by** the fact that the exclusion of the startup detector from the circuit (8 et Fig. 3) as stated in claim 1, allows the replacement of the receiver (12) by a transceiver with a radio frequency scanner to allow the setting off of the alarm at a distance without trequiring previous detection of a vibration (Fig. 4-5) by the activated detector (8), this modification allowing the tracking and finding of the object abandoned by the thief while fleeing, characteristic which excludes nevertheless the use of this scanning module which does carry risks in location and situations known to be sensitive to radio frequencies.

## Patentansprüche

1. - Ein tragbares (1 und 18), multifunktionales Sicherheitssystem, welches mittels Erfassung von Bewegungen und Vibrationen desjenigen Objekts funktioniert, an dem es (1) angebracht ist oder in welchem es (1) sich befindet, ausgestattet mit einem Piezo-Alarm (4), zwei Batterien zur Energieversorgung (2-3), drei Bewegungsmeldern (A, B, C oder 5, 6, 7) mit unterschiedlich hoher Sensitivität, einer bestückten Leiterplatte (Abb. 2-3-5-6-7-8), von welcher das Funktionieren der Detektoren oder sonstigen Komponenten abhängt, einem Sender und/oder Empfänger mit oder ohne Wellenempfänger (12), zwei Detektoren, welche auf Winkelverschiebungen reagieren sowie einem externer Schalter, der manuell zu bedienen ist (11). Das System wird ergänzt durch eine Fernbedienung (18), welche eine Batterie zur Energieversorgung enthält, des weiteren einen programmierten Mikrochip (Abb. 4), einen Sender und/oder Empfänger mit oder ohne Wellenempfänger (13) sowie Knöpfe zur Steuerung (15-16-17), welche sich aus der Oberfläche des hermetischen Behältnisses (18) erheben. Sie ermöglicht es, alle drei Detektoren (5-6-7) der Alarm-Platte (1) aus der Ferne zu kontrollieren, indem sie kodierte Frequenzen sendet (13), wodurch die Bewegungsmelder aktiviert oder deaktiviert werden.

2. - Ein Sicherheitssystem, welches auf Bewegungserkennung des geschützten Objekts gemäß der Anforderung 1 basiert und sich durch die extrem reduzierte Größe seines Gehäuses (1) auszeichnet. Aus einer feinen Platte von wenigen Millimetern Dicke bestehend, erreicht es die Größe einer Kreditkarte und kann sogar noch kleiner sein oder dem Objekts angepasst werden, in welches es eingefügt werden soll: Hergestellt aus einem Materialgemisch, weist das Sicherheitssystem eine große Stabilität auf. Durch seine geringe Größe, seine gute Transportfähigkeit sowie seine sofortige Einsatzbereitschaft ermöglicht das System eine diskrete und effiziente Überwachung ausgewählter Artikel, Gegenstände, Möbel oder anderen persönlichen oder öffentlichen Eigentumsobjekten, welche schwer zu schützen sind und für die bisher keine Überwachungsmöglichkeit, weder punktuell noch dauerhaft, zur Verfügung stand.

3. - Ein Sicherheitssystem, welches auf Bewegungserkennung des geschützten Objekts gemäß der Anforderung 1 basiert und sich durch den Einbau einer bestückten Leiterplatte auszeichnet (Abb. 2-3-5-6-7-8), welche das separate Funktionieren des verwendeten Detektorentyps (5-6-7 und 8) möglich macht. Die Detektoren wiederum bestehen aus einer Serie von Gattern und Weichen (Abb. 2-3, 5-8 - Gatter 1 bis 8), die eine
- Aktivierung der Unterbrechung des Stromkreislaufs (Abb. 2-3-5-6-7-8) ermöglichen, sobald der von dem Sender (13) der Fernbedienung (18) ausgesendete Befehl von dem Mikrochip (9) empfangen, verarbeitet und umgesetzt wurde, so dass das System jederzeit
o eine maximale Schonung der Batterien
o ein Versteckthalten des Moduls
gewährleistet, wodurch
- ein direktes Umschalten des Systems, entweder in die Warteposition (4) oder in den Abschreckungsmodus (Abb. 5-6), ermöglicht wird sowie
- die Verwendung des Systems in Bereichen und Umgebungen mit hoher Radiowellenfrequenz, sobald der Empfänger ohne Wellenempfänger (12) arbeitet.

4. - Ein Sicherheitssystem, welches auf Bewegungserkennung des geschützten Objekts gemäß der Anforderung 3 basiert, insofern es selbst nach einer leichten Erschütterung des gesamten Apparates (1), soweit der integrierte Sender/Empfänger ohne Wellenempfang funktioniert, mittels der bestückten Leiterplatte (Abb. 1-2-3) möglich ist, mithilfe der Fernbedienung (18 und Abb. 4) und ohne das Gerät, sei es auf dem zu schützenden Objekt angebracht oder in dieses eingelassen, anfassen zu müssen, das System wieder ans Laufen zu bringen und den passenden Detektor auszuwählen, im gleichen Moment den Alarm auf Warteposition zu stellen oder den Betrieb teilweise zu neutralisieren sowie den Kontakt mit den Batterien (2-3) zu unterbrechen, um eine größtmögliche Sparsamkeit der Energieversorgung sowie eine Langlebigkeit des gesamten Gerätes zu gewährleisten.

5. - Ein Sicherheitssystem, welches auf Bewegungserkennung des geschützten Objekts gemäß der Anforderung 4 basiert, indem es einen externen manuell zu bedienenden Ausschaltknopf besitzt, mit dem das gesamte System (1) angehalten werden kann. Ein vollständiges Ausschalten ist jedoch nur möglich, wenn der aktivierte Detektor vorher und mittels diesem auch die Leiterplatte (Abb. 6-7-8) partiell neutralisiert wurde, was mit der Fernbedienung geschieht (18 und Abb. 4), ohne welche ein Ausschalten des ganzen Systems einem Eindringling durch alleiniges Drücken des Ausschaltknopfes nicht gelingen kann.

6. - Ein Sicherheitssystem, welches auf Bewegungserkennung des geschützten Objekts gemäß der Anforderung 1 basiert, indem es eine zusätzliche Ortung bereithält, welche über einen Kugelschalter (8) funktioniert, der Schwenkungen des Objekts überwacht und trotz der Erkennung von Vibrationen durch das System (Detektor C auf Abb. 2) einen normalen Gebrauch ermöglicht. Sehr abrupte Bewegungen werden weiterhin festgestellt und führen zu einem Auslösen des Alarms (4), welcher nur mithilfe der Fernbedienung ausgeschaltet werden kann (18).

7. - Ein Sicherheitssystem, welches auf Bewegungserkennung des geschützten Objekts basiert und gemäß der Anforderung 1 mit einem Vibrationsfühler ausgestattet ist (8 und Abb. 3), der bei leichtem Schütteln dazu dient, den ersten Stromkreis des Geräts (1) zu schließen und es so ans Laufen zu bringen, ihm einige Sekunden Zeit zu geben, um die Leiterplatte mit Energie zu versorgen und so den Rezeptor in den Zustand zu versetzen, einen mit der Fernbedienung (18 und Abb. 4) ausgesandten kodierten Befehl zu empfangen, des weiteren die Energieversorgung zu unterbrechen und das System unentdeckbar (Abb. 5) und ohne Auswirkungen auf die Umwelt auf stand-by geschaltet zu lassen.

8. - Ein Sicherheitssystem, welches auf Bewegungserkennung des geschützten Objekts gemäß der Anforderung 1 basiert und sich **dadurch** auszeichnet, dass der durch den Rückzug des Detektors für die Stromversorgung (8 und Abb. 3), wie in der Anforderung 1 erwähnt, der Empfänger (12) durch einen Sender/Empfänger mit Wellenempfänger ersetzt werden kann, welches ein Auslösen des Alarms des Systems aus der Ferne ermöglicht, ohne dass der Detektor (12) vorher eine Vibration (Abb. 4-5) wahrgenommen hätte. Diese Veränderung ermöglicht es, einen Diebstahl nachzuvollziehen und das Objekt wieder zu finden, so es vom Dieb während seiner Flucht aufgegeben wurde, sie schließt jedoch die risikofreie Verwendung des Geräts an Stellen mit hoher Radiowellenfrequenz aus.
